# FASCICULE DE BREVET EUROPEEN

(11) **EP 0 658 488 B1**
(45) Date de publication et mention de la délivrance du brevet: **22.07.1998**
(21) Numéro de dépôt: 94402923.0
(22) Date de dépôt: 16.12.1994
(51) Int. Cl.: B65D 75/58, B65B 61/18

(54) **Sachet souple à ligne d'ouverture intégrée, et son procédé de fabrication**
Flexibler Beutel mit integrierter Öffnungslinie, und Verfahren zur seiner Herstellung
Flexible bag with integrated opening line, and method for its manufacturing

(30) Priorité: 16.12.1993 FR 9315151
(43) Date de publication de la demande: 21.06.1995
(73) Titulaire: SOCOPLAN Société Anonyme, F-79100 Thouars (FR)
(72) Inventeur: Bochet, Thierry, F-79100 Thouars (FR)
(74) Mandataire: Derambure, Christian

(56) Documents cités:
- FR-A- 1 216 422
- FR-A- 2 126 578
- FR-A- 2 270 158

## Description

L'invention concerne un sachet souple à ligne d'ouverture intégrée.

Par "sachet souple", on désigne tout conteneur comprenant au moins deux parois, en forme de feuilles réalisées à partir d'un ou plusieurs matériaux suffisamment souples pour pouvoir être déformées sans subir de détérioration, dans des conditions normales d'utilisation.

Mais bien qu'étant souples, les parois doivent pouvoir être découpées ou déchirées facilement par l'utilisateur pour accéder au produit contenu, sans diminuer la résistance du sachet.

Par exemple, les parois peuvent être réalisées à partir d'une feuille de papier, de matière plastique ou de métal tel qu'aluminium. Fréquemment, elles sont réalisées à partir d'un film complexe à couches multiples.

On connaît des sachets souples dont les parois sont disposées en regard. Ils comprennent une marge de solidarisation rigide des deux parois l'une contre l'autre. La marge est agencée pour délimiter d'une part la périphérie extérieure du sachet, et d'autre part le contour externe d'un volume central.

Ce volume central est destiné à contenir un produit, par exemple liquide pâteux ou pulvérulent. Il peut s'agir notamment d'un fluide à usage alimentaire, cosmétique, médical ou ménager.

Ce volume étant entouré, généralement de façon hermétique, par la marge de solidarisation, une ouverture doit être formée dans les parois du sachet, pour permettre au produit d'en être déchargé.

Une telle ouverture peut être réalisée à l'aide d'un outil coupant tel qu'une paire de ciseaux.

Il est aussi connu de prévoir sur la marge de solidarisation une ligne de plus faible résistance destinée à permettre l'ouverture du sachet, sans outils coupants, par suite de l'arrachement ou du déchirement des parois. Généralement, une première extrémité de la ligne de plus faible résistance est située à la périphérie extérieure du sachet.

Mais ces sachets présentent des inconvénients.

Avec certains matériaux à partir desquels sont réalisées les parois, il n'est pas toujours possible d'obtenir une ouverture correcte du sachet par arrachement suivant la ligne de plus faible résistance. Tel est par exemple, le cas des parois qui comprennent une couche de matériau à haute résistance au déchirement, par exemple en PET ou fortement élastique par exemple le PE ou PP.

A l'inverse, si au moins une paroi comprend une couche d'un matériau supportant sans rupture d'importantes déformations élastiques, l'ouverture obtenue n'est pas toujours franche, et ne permet pas un déchargement propre et un dosage précis du produit.

Souvent, la déchirure dévie de la direction suivant laquelle on désire qu'elle soit effectuée. Et une partie des parois est arrachée sans que le sachet ne soit ouvert. Ou que la déchirure soit déviée vers l'intérieur du volume, et y crée une brèche telle que le produit a tendance à fuir hors du sachet.

L'agencement et les dimensions limitées des lignes de plus faible résistance connues font qu'elles sont difficiles à localiser. Et qu'elles offrent une prise insuffisante pour permettre un arrachement facile.

L'invention a pour but de pallier ces inconvénients entre autres. Et de proposer un sachet souple économique à réaliser, qui soit à la fois mécaniquement résistant, à-même d'offrir une protection efficace de son contenu, tout en pouvant être ouvert de manière aisée.

Un objet de l'invention est un sachet comprenant deux parois souples mais déchirables disposées en regard ; une marge de solidarisation rigides des deux parois l'une contre l'autre, agencées pour délimiter d'une part la périphérie extérieure du sachet et d'autre part le contour externe d'un volume central destiné à contenir un produit par exemple liquide, pâteux ou pulvérulent ; et une ligne de plus faible résistance qui s'étend sur la marge de solidarisation et qui est destinée à permettre l'ouverture du sachet par suite de l'arrachement des parois ; une première extrémité de la ligne de plus faible résistance étant située à un bord périphérique de la marge de solidarisation ; à sa seconde extrémité la ligne présente une tangente qui intercepte le contour externe du volume;
la ligne de plus faible résistance présente au moins une partie incurvée à proximité de chacune de la seconde extrémité et
le volume comporte à proximité de la seconde extrémité, une partie en saillie dans la marge et vers un bord périphérique le long duquel s'étend la ligne de plus faible résistance, afin que l'ouverture dans le volume réalisée par déchirement constitue un bec verseur.

Les parois d'un tel sachet peuvent soit être distinctes, et par exemple issues de deux feuilles de matériau souple. Soit ces parois sont issues d'une même feuille pliée de façon à obtenir deux parois en regard.

La ligne de plus faible résistance peut se présenter sous la forme d'un amincissement de l'épaisseur d'au moins une paroi, d'une ligne estampée, ou d'un enlèvement de matière.

La ligne de plus faible résistance peut être interrompue entre ses première et seconde extrémités, par au moins un pont frangible.

Elle peut également s'étendre le long d'un bord périphérique de la marge de solidarisation, qui présente la plus grande longueur.

La ligne de plus faible résistance peut être substantiellement rectiligne. Et être agencée en partie parallèlement au bord périphérique le long duquel elle s'étend.

Respectivement à sa première et à sa seconde extrémités, la ligne de plus faible résistance peut être orientée vers le bord périphérique de la marge et vers le contour externe du volume, de façon à définir une languette de préhension sur la marge.

Et la tangente de la ligne de plus faible résistance à sa seconde extrémité, ainsi qu'une tangente du contour externe du volume au point d'interception de ce contour et de la tangente de la ligne de plus faible résistance, peuvent définir un angle compris entre 45° et 90°, et de préférence de l'ordre de 50° à 70°.

Suivant un mode de réalisation, le sachet présente une languette de préhension qui est évasée au moins en partie, suivant la ligne de plus faible résistance et à partir de la première extrémité.

Par exemple, la languette de préhension est évasée au moins à proximité de la seconde extrémité de la ligne de plus faible résistance.

Cette dernière peut s'étendre le long d'un bord périphérique qui est délimité, au voisinage de la première extrémité par un bord périphérique adjacent, la distance entre la première extrémité et ce bord périphérique adjacent étant supérieure à la largeur de la marge de solidarisation, en projection sur le bord périphérique où s'étend la ligne, afin de ménager sur la marge une zone de retenue.

Suivant un mode de réalisation, la partie en saillie du volume est située entre la seconde extrémité de la ligne de plus faible résistance et un bord périphérique adjacent à un bord périphérique le long duquel la ligne de plus faible résistance s'étend.

Les bords périphériques des marges de solidarisation forment un polygone, de préférence rectangle.

L'invention est décrite en détail, en se reportant aux dessins annexés dans lesquels :
- la figure 1 est une vue en perspective d'un sachet conforme à l'invention ;
- la figure 2 est une vue partielle schématique, qui illustre un procédé de réalisation des sachets selon l'invention ;
- les figures 3, 4 et 5 sont des vues en perspective du sachet de la figure 1, à trois phases successives de son ouverture ;
- la figure 6 est une vue partielle schématique et en perspective d'une machine permettant la mise en oeuvre du procédé, de la réalisation avec défilement vertical de sachets conformes à l'invention.
- la figure 7 est une vue schématique partielle similaire à la figure 2, mais dans le cas d'une machine permettant la mise en oeuvre d'un procédé de réalisation des sachets selon l'invention, par pliage et défilement horizontaux d'une feuille unique ; et
- la figure 8 est une vue partielle en perspective, d'un outillage et d'une machine de réalisation de sachets.

Sur les figures 1 à 5 et 7, la référence 1 désigne un sachet souple.

Le sachet 1 comprend au moins deux parois souples mais déchirables 2 et 3. Les parois 2 et 3 sont disposées en regard l'une de l'autre.

Dans une première réalisation, les deux parois 2, 3 sont distinctes. Dans une autre réalisation, les parois 2,3 sont issues d'une même feuille (59) pliée en matériau souple mais déchirable.

Une marge 4 de solidarisation rigide des parois du sachet 1, est agencée pour délimiter d'une part la périphérie extérieure du sachet 1, et d'autre part le contour externe d'un volume central 5.

Le volume central 5 est destiné à contenir un produit par exemple liquide, pâteux ou pulvérulent. Ce produit peut être au moins en partie solide.

Le sachet 1 illustré comprend deux parois souples 2 et 3 disposées l'une contre l'autre. Mais le sachet 1 peut comporter plus de deux parois souples solidarisées par une ou plusieurs marges 4. Les parois peuvent alors être solidarisées en regard les unes des autres et, de préférence bord à bord.

Afin de simplifier la description, le sachet 1 est assimilé au plan défini par les deux parois 2 et 3, et par la marge 4. Etant entendu que l'enveloppe du sachet 1 présente dans la réalité une certaine épaisseur.

Similairement, bien que les sachets 1 illustrés soient de forme polygonale, et plus précisément rectangulaire, on peut prévoir des sachets 1 dont la périphérie externe a une forme quelconque, par exemple arrondie.

Sur la figure 1, la périphérie extérieure du sachet 1 est constituée par des bords périphériques 6, 7, 8 et 9. Les bords 6 et 8 sont parallèles entre eux, et sont délimités entre leurs extrémités par les bords adjacents 7 et 9. Les bords périphériques 7 et 9 sont parallèles entre eux, et s'étendent perpendiculairement aux bords adjacents 6 et 8. Le contour externe du volume central 5 est essentiellement défini par des tronçons adjacents 10, 11, 12 et 13, qui sont respectivement parallèles aux bords périphériques 6, 7, 8 et 9.

Dans le cas où les parois 2, 3 sont issues d'une feuille unique (59) pliée, la pliure de la feuille peut correspondre à l'un des bords périphériques du sachet 1, par exemple le bord 8.

La marge 4 se divise substantiellement en 4 parties adjacentes 14, 15, 16 et 17. La partie 14 de la marge 4 est délimitée par d'une part le bord périphérique 6 et d'autre part par le tronçon 10 du contour externe du volume 5. Il en va de même pour la partie 15 avec le bord 7 et le tronçon 11 ; la partie 16 avec le bord 8 et le tronçon 12 ; ainsi que pour la partie 17 avec le bord 9 et le tronçon 13.

Dans le cas où les parois 2, 3 sont issues d'une même feuille pliée, le bord plié est solidarisé ou ne l'est pas. Ici, on voit que le bord plié 8 est également solidarisé et délimité la partie de marge 16.

La dimension la plus petite du sachet 1 illustré est parallèle aux bords 6 et 8. Les bords 7 et 9, les tronçons de contour du volume 11 et 13, ainsi que les parties de marges 15 et 17 présentent donc la plus grande dimension ou longueur du sachet 1.

Sur la marge 4, le sachet 1 comprend une ligne de plus faible résistance 18. La ligne 18 s'étend ici sur la partie 15 de la marge 4. Elle possède une première extrémité 19, située au bord périphérique 7.

Cette ligne 18 est destinée à permettre l'ouverture du sachet 1, en effectuant un arrachement d'une partie des parois 2 et 3.

La ligne de plus faible résistance 18 présente à sa seconde extrémité 20, une tangente 21 qui intercepte le tronçon 11 du contour externe du volume 5.

Ainsi, en déchirant les parois 2 et 3 suivant la ligne de plus faible résistance 18, à partir de la première extrémité 19 et via la seconde extrémité 20, une ouverture 22 (fig. 5) de forme substantiellement prédéterminée est réalisée dans le volume 5.

La ligne de plus faible résistance 18 peut être obtenue de différentes manières. Elle peut se présenter sous la forme d'un amincissement de l'épaisseur d'au moins une paroi 2 ou 3. Mais aussi d'une ligne estampée ou d'un enlèvement de matière.

Ici, entre la première extrémité 19 et la seconde extrémité 20, la ligne 18 est interrompue par un pont frangible 23. Plusieurs ponts frangibles peuvent être ménagés le long de la ligne 18.

La ligne de plus faible résistance 18 est en partie substantiellement rectiligne et s'étend le long du bord 7 qui est l'un des deux plus longs du sachet 1. La partie rectiligne de la ligne 18 est agencée parallèlement au bord périphérique 7. Mesurée en projection orthogonale sur le bord 7, la distance entre la première extrémité 19 et le bord périphérique adjacent 8 opposé à la seconde extrémité 20 suivant le bord 7, est supérieure à la largeur de la marge de solidarisation 4 mesurée de la même manière, c'est-à-dire à la distance sur le bord 7, entre le bord adjacent 8 et la partie de contour 16.

On peut ainsi donner à la ligne de plus faible résistance 18 une longueur importante, tout en ménageant entre la première extrémité 19 et le bord adjacent 8, une zone de retenue 24. La zone 24 a des dimensions suffisantes pour permettre au sachet 1 d'être fermement tenu par son utilisateur, entre l'extrémité 19 et le bord 8.

La ligne 18 définit sur la marge 4, une languette de préhension 25. La languette 25 est évasée au moins en partie, suivant la ligne 18 et à partir de la première extrémité 19. Autrement dit, la seconde extrémité 20 est plus éloignée du bord périphérique 7, suivant une direction parallèle au bord adjacent 6, que ne l'est la partie rectiligne 26. Bien que la languette 25 puisse être évasée sur toute sa longueur, elle ne l'est ici qu'à proximité de la seconde extrémité 20.

La partie évasée de la languette 25 est définie par une partie incurvée 27 (fig. 3) de la ligne 18, orientée vers le contour externe du volume 5, et ici vers son tronçon 11. Et à proximité de la première extrémité 19, la ligne de plus faible résistance 18 possède une autre partie incurvée 28 orientée vers le bord périphérique 7. En projection sur ce bord, la partie incurvée 28 est située entre le pont frangible 23 et la première extrémité 19. La partie incurvée 28 définit une extrémité 29 de la languette 25 qui est intégrée à la marge 4.

La partie incurvée 28 est ici agencée pour que la tangente 21 d'une part, et d'autre part une tangente 30 du tronçon 11 du contour externe du volume 5, à un point d'interception 31 de ce contour et de la tangente 21, définissent un angle α compris entre 45° et 90°. De préférence, l'angle α est de l'ordre de 50° à 70°.

Sur les figures 1, 3 et 4, une partie 33 du volume 5 prévue à proximité de la seconde extrémité 20 fait saillie dans la partie 15 de la marge 4, vers le bord périphérique 7. La partie en saillie 33 est ici délimitée par l'intersection des tronçons adjacents 10 et 11 du contour externe du volume 5. Elle est située entre la seconde extrémité 20 et le bord périphérique 6, auquel est adjacent le bord périphérique 7.

En se reportant aux figures 3 à 5, le mode d'ouverture d'un sachet 1, ainsi que les avantages procurés par sa structure, sont décrits.

Avant ouverture, le sachet 1 est comme représenté sur les figures 1 et 3. Une personne ou utilisateur désirant décharger une partie au moins du produit contenu dans le volume 5, peut prendre entre les doigts d'une main la zone de retenue 24.

Avec les doigts de l'autre main, l'utilisateur peut saisir la languette 25. Les dimensions de la zone de retenue 24,et la longueur de la languette 25 permettent une bonne prise.

Tout en maintenant la zone 24, on exerce sur la languette 25 une traction suivant la ligne 18 telle qu'indiquée par la flèche A (fig. 4). L'extrémité 29 de la languette 25 peut être rendue libre, et le pont frangible 23 rompu.

En continuant la traction indiquée par la flèche A, le point de déchirement des parois 2 et 3 du sachet 1 est déplacé vers la seconde extrémité 20 de la ligne 18.

Lorsque le point de déchirement atteint la partie incurvée 27, l'effort de déchirement suivant la flèche A est transmis aux parois 2 et 3 par une section croissante, mesurée parallèlement au bord 6. Cela permet d'éviter que la languette ne se rompe au fur et à mesure du déchirement des parois au-delà de la seconde extrémité 20 (fig. 5).

A partir de la phase de la figure 4, en continuant à tirer suivant la flèche A, le point de déchirement quitte la ligne de plus faible résistance 18 et forme un rebord déchiré 37. L'orientation donnée à la partie incurvée 27 permet notamment au déchirement d'être effectué de façon nette et franche.

Une fois le déchirement achevé (fig. 5), la languette 25 peut être totalement détachée du reste du sachet 1. En déchirant les parois 2 et 3 au-delà de la seconde extrémité 20, la languette 25 entraîne avec elle une partie 36 délimitée par ce qui formait préalablement un coin du sachet 1 entre les bords 6 et 7, ainsi que par le rebord déchiré 37.

En outre, l'ouverture 22 obtenue par ce déchirement, qui coupe la partie en saillie 33 du volume 5, a la forme d'un bec verseur. Ce bec permet de décharger le produit provenant du volume 5 de façon dosée, et à un emplacement choisi. Par exemple, si le produit est fluide, il est possible de doser une goutte 35 de produit, et de l'apposer avec précision sur un support quelconque.

L'angle α est de préférence déterminé pour que le rebord déchiré 37 soit orienté suivant une direction dans laquelle le matériau des parois 2 et 3 présente des caractéristiques de résistance au déchirement les plus réduites possible.

En se reportant à la figure 1, on voit que le sachet 1, et par exemple la partie 15 de la marge 4 portant la ligne de plus faible résistance 18 peut être revêtue d'une impression 34 ou analogue.

Une telle impression peut faire partie d'un motif ornemental s'étendant sur d'autres parties du sachet. Mais l'impression 34 peut également avoir une fonction informative. Ici, elle représente une flèche qui indique le sens suivant lequel le déchirement de la ligne 18 doit être effectué.

Les figures 2 et 7 illustrent des exemples de procédés de réalisation de sachets 1. Au vu des explications qui suivent et de l'état de la technique, l'homme du métier saura mettre en oeuvre ce procédé.

Dans le cas (fig. 2) où les deux parois souples 2, 3 sont distinctes, la réalisation est plus spécialement adaptée à la fabrication de sachets à la verticale. Et dans le cas (fig. 7) où les deux parois souples 2, 3 sont issues d'une feuille pliée, la réalisation est plus spécialement adaptée à la fabrication de sachets 1 à l'horizontale.

Les références 38 et 39 (fig. 2) désignent deux feuilles de matière souple mais déchirable, par exemple déroulées depuis des rouleaux et qui sont déplacées simultanément l'une en regard de l'autre, suivant le sens d'une flèche B. La flèche B est de préférence orientée à la verticale.

Suivant un plan perpendiculaire à cette flèche, les deux feuilles 38 et 39 ont les mêmes dimensions, et sont disposées bord à bord. Cette dimension correspond sensiblement à deux fois la largeur d'un bord 6 ou 8 de sachet 1. L'exemple illustré permet que deux sachets 1 soient réalisés de façon sensiblement simultanée. Les sachets 1 sont produits de sorte que leurs bords les plus longs 7 et 9, soient parallèles à la flèche B.

Les feuilles 38 et 39 sont amenées par des moyens 60, en contact l'une avec l'autre lors de leur déplacement suivant la flèche B.

Une fois en contact, les feuilles 38 et 39 sont solidarisées rigidement afin de former une partie de la marge 4 et du volume 5. Plus précisément, à cette étape seules les parties 15, 16 et 17 de la marge 4 sont réalisées.

Deux organes de remplissage 40, 41 tels que buses sont fixes par rapport aux feuilles 38 et 39 qui défilent suivant le sens de la flèche B. Et ces buses 40 et 41 sont agencées pour s'étendre à l'intérieur du volume 5 partiellement défini par les parties de marge 15, 16 et 17 qui viennent d'être rigidement solidarisées.

Chaque buse 40 et 41 a pour fonction de remplir au moins partiellement la partie déjà réalisée du volume 5 avec un produit. Il peut être différent pour chaque buse 40 et 41. La solidarisation rigide des deux feuilles 38 et 39, et par conséquent la réalisation de la marge périphérique 4 sont alors achevées. Cette étape permet d'obturer le volume 5.

Ensuite la ligne de plus faible résistance 18 est formée. Plusieurs procédés et outillages permettent d'obtenir la ligne 18, par exemple, elle peut prendre la forme d'une ligne estampée.

Un marquage optionnel 42 peut alors être réalisé sur les marges 4 pourvues de la ligne 18.

Dans le cas de la figure 2, où les feuilles 38 et 39 permettent de réaliser simultanément plusieurs sachets 1 agencés transversalement à la direction de défilement B, il convient de procéder à une découpe longitudinale en 43. Cette découpe longitudinale est substantiellement parallèle à la direction de défilement B. La formation de la découpe longitudinale 43 aboutit à la création de deux bandes de sachets 1 d'un seul tenant, suivant la direction B.

Ensuite, une opération de découpe 44 transversale, c'est-à-dire substantiellement perpendiculaire à la direction B, est effectuée pour séparer les sachets 1 de chaque bande obtenue par la découpe longitudinale 43.

La figure 2 ne constitue qu'un exemple et il est aussi possible de fabriquer plus de deux sachets 1 simultanément. Ou un seul sachet à la fois. Egalement, l'invention permet la réalisation de plaquettes de plusieurs sachets d'un seul tenant, où les sachets 1 ne sont pas séparés suivant la direction longitudinale de défilement B et/ou suivant une direction transversale.

Suivant le procédé illustré sur la figure 7, les parois 2, 3 sont issues d'une même feuille de matériau souple mais déchirable 59, qui est enroulée sous forme de bobine 61. Et la direction B de défilement et de mise en forme de la feuille 59 en sachets 1 s'effectue substantiellement à l'horizontale.

Au fur et à mesure de son dévidage depuis la bobine 61, la feuille 59 traverse des moyens 60 aptes à effectuer un pliage longitudinal, sensiblement parallèlement à la direction B. La feuille 59 est ainsi pliée dans le sens de sa longueur, pour former deux pans 62, 63.

En fin de pliage par les moyens 60, les deux pans 62, 63 qui sont respectivement destinés à former les parois 2 et 3, sont disposées en regard. Ici, le pliage est effectué de façon à être confondu avec le bord 8 des sachets 1

Suivant le sens de défilement B, les parois 2, 3 subissent des étapes similaires à celles qui ont été décrites plus haut (fig. 2), pour obtenir des sachets 1. Trois moyens de remplissage 40, en forme de buse mobile aptes à pénétrer et s'extraire du volume 5 défini par les parties de marges 15, 16 et 17, sont prévus ici.

Suite à l'obturation du volume 5, une ligne de plus faible résistance 18 est formée sur les parties constituées par les parois 2, 3 solidarisées, par des moyens 56 appropriés. La ligne 18 est réalisée sur la marge 4, et par exemple sur la partie 15.

Pour séparer les sachets 1 pourvus de lignes 18, une découpe transversale à la direction B est effectuée. Cette découpe 44 est ici verticale, et réalisée suivant le plan auquel sont assimilés les sachets 1.

Sur la figure 6, on voit une machine 45 permettant la réalisation de sachets 1. Une telle machine permet la mise en oeuvre par exemple du procédé qui vient d'être décrit en se reportant à la figure 2.

La machine 45 comprend un bâti 46 avec un socle 47. Divers moyens sont prévus pour transformer en sachets souples 1 des feuilles de matériau souple 38, 39 qui défilent à l'intérieur de la machine suivant une direction B. Les feuilles 33, 34 défilent dans ce but en regard ou à travers les moyens de la machine 45.

Cette machine 45 est représentée avec son outillage dans une position extraite du bâti 46. Certaines de ses parties ne sont pas représentées.

En suivant le sens de défilement B, la machine 45 comprend notamment un tiroir 48, dont sont solidaires une partie des outillages et moyens de la machine 45. Le tiroir 48 permet d'extraire du bâti 46, suivant une direction transversale à la flèche B par exemple, les organes qui en sont solidaires. Le tiroir peut par exemple être monté à coulissement sur le bâti 46.

A proximité de l'emplacement auquel les feuilles 38, 39 convergent l'une vers l'autre, sont prévus des moyens 49 apte à les rendre rigidement solidaires. Les moyens 49 comprennent une platine 50, solidaire du tiroir 48.

Sur la platine 50, sont montés des patins de solidarisation 51, 52, 53 et 54. Les patins 51, 52 et 53 sont agencés suivant une direction sensiblement parallèle à la flèche B. Ils permettent la formation des parties de marge 15 et 17 des sachets 1, par exemple par thermo-soudage.

Ici, deux sachets 1 sont réalisés simultanément, et les patins de solidarisation 51-54 définissent généralement la forme de deux U contigus. Chaque U correspond à l'un des sachets 1 à réaliser.

Le patin 54 est agencé transversalement à la direction B, et permet de solidariser les parties de marge 14 et 16. Ici, le patin solidarise dans un premier temps les parties de marge 16 d'un emplacement des feuilles 38, 39 qui vient d'être amené en regard de la platine 50. Les parties de marge 15 et 17 sont réalisées simultanément.

Après remplissage, cet emplacement est déplacé jusqu'à ce que la partie du volume 5 opposée à la partie 16, vienne en regard du patin 54. Et alors que des parties de marge 15, 16 et 17 d'un emplacement des feuilles 38, 39 suivant sont réalisées, la partie de marge 14 de l'emplacement dont les volumes 5 viennent d'être remplis est réalisée par le patin 54. Ce patin constitue donc des moyens d'obturation du volume 5, par achèvement de la marge 4.

Des moyens à galets de tension 55 agissent sur les feuilles 38, 39 pour les déplacer suivant la direction B, dans la machine 45.

Les moyens référencés en 56 ont pour fonction de réaliser les lignes de plus faible résistance 18. Les moyens 56 sont montés sur le tiroir 50 par l'intermédiaire d'un socle 57. Ils forment, un passage que les feuilles 38, 39 traversent, et où un outillage approprié, tel qu'un outil de coupe, réalise les lignes de plus faible résistance.

Les moyens 58 sont agencés pour effectuer la découpe longitudinale 43 permettant de séparer les feuilles solidarisées 38, 39 en deux bandes de sachets 1 d'un seul tenant.

Dans le cas de la figure 7, et dans une machine 45 à défilement horizontal, les moyens 49 effectuant la première solidarisation des parois 2, 3 sont agencés à distance suivant la direction B, des moyens (54) aptes à réaliser la partie de marge 14 qui obture le volume 5.

La figure 8 représente en partie une machine 45. Cette machine peut aussi bien fonctionner à la verticale qu'à l'horizontale.

Cette machine 45 comporte deux supports 64 et 65, qui sont agencées en regard, de part et d'autre d'une voie de défilement - suivant la direction B - d'au moins une feuille de matériau souple.

Des platines 50 faisant partie de moyens 56, sont montées sur les supports 64 et 65. Elles peuvent être positionnées l'une par rapport à l'autre, ainsi que par rapport aux parois 2, 3 qui défilent suivant la direction B, par des moyens respectifs de réglage 66 et 67. Ces moyens 66 et 67 tels que glissières ou analogues permettent notamment un réglage suivant la direction B. Le montage de la platine 50 peut s'effectuer à l'aide de rails 68. L'une des platines 50 est prévue pour recevoir des outillages comparables aux patins 51-54.

L'invention n'est pas limitée aux modes de réalisation illustrés mais comprend toutes les modifications à la portée de l'homme du métier.

## Revendications

1. Sachet (1) comprenant au moins deux parois (2, 3) souples mais déchirables disposées en regard ; une marge (4) de solidarisation rigide des deux parois (2, 3) l'une contre l'autre, agencée pour délimiter d'une part la périphérie extérieure (6-9) du sachet (1) et d'autre part le contour externe (10-13) d'un volume central (5) destiné à contenir un produit par exemple liquide, pâteux ou pulvérulent ; et une ligne (18) de plus faible résistance qui s'étend sur la marge (4) de solidarisation et qui est destinée à permettre l'ouverture du sachet (1) par suite de l'arrachement des parois (2, 3) ; une première extrémité (19) de la ligne de plus faible résistance (18) étant située à un bord périphérique (7) de la marge (4) de solidarisation ; la ligne de plus faible résistance (18) présentant à sa seconde extrémité (20) une tangente (21) qui intercepte le contour externe (10, 13) du volume (5),
ce sachet étant caractérisé en ce que
- la ligne de plus faible résistance (18) présente une partie incurvée (27) à proximité de sa seconde extrémités (20) ;
- le volume (5) comporte à proximité de la seconde extrémité (20), une partie (33) en saillie dans la marge (4) et vers un bord périphérique (7) le long duquel s'étend la ligne de plus faible résistance (18), afin que l'ouverture (22) dans le volume (5) réalisée par déchirement, constitue un bec verseur.

2. Sachet (1) selon la revendication 1, caractérisé en ce que la ligne de plus faible résistance (18) présente une partie incurvée (28) à proximité de sa première extrémité (19).

3. Sachet selon la revendication 1, caractérisé en ce que les deux parois (2, 3) souples sont distinctes.

4. Sachet selon la revendication 1, caractérisé en ce que les deux parois souples (2, 3) sont issues d'une même feuille (59) de matériau souple pliée.

5. Sachet (1) selon l'une des revendications 1 à 4, caractérisé en ce que la ligne de plus faible résistance (18) se présente sous la forme d'un amincissement de l'épaisseur d'au moins une paroi (2, 3), d'une ligne estampée, ou d'un enlèvement de matière.

6. Sachet (1) selon l'une des revendications 1 à 5, caractérisé en ce que la ligne de plus faible résistance (18) est interrompue entre ses première (19) et seconde (20) extrémités, par au moins un pont frangible (23).

7. Sachet (1) selon l'une des revendications 1 à 6, caractérisé en ce que la ligne de plus faible résistance (18) s'étend le long d'un bord périphérique (7) de la marge de solidarisation (4) qui présente la plus grande longueur.

8. Sachet (1) selon l'une des revendications 1 à 7, caractérisé en ce que la ligne de plus faible résistance (18) est substantiellement (26) rectiligne.

9. Sachet (1) selon l'une des revendications 1 à 8, caractérisé en ce que la tangente (21) de la ligne de plus faible résistance (18) à la seconde extrémité (20), et une tangente (30) du contour externe (10-13) du volume (5) au point d'interception de ce contour (10-13) et de la tangente (21) de la ligne d'interception, définissent un angle (α) compris entre 45° et 90°, et de préférence de l'ordre de 50° à 70°.

10. Sachet (1) selon l'une des revendications 5 à 9, caractérisé en ce que la ligne de plus faible résistance (18) est agencée en partie parallèlement au bord périphérique (7) le long duquel elle s'étend.

11. Sachet (1) selon l'une des revendications 7 à 10, caractérisé en ce que respectivement à sa première (19) et à sa seconde (20) extrémités, la ligne de plus faible résistance (18) est orientée vers le bord périphérique (7) de la marge (4) et vers un contour externe (10-13) du volume (5), de façon à définir une languette de préhension (25) sur la marge (4).

12. Sachet (1) selon la revendication 11, caractérisé en ce que la languette de préhension (25) est évasée au moins en partie, suivant la ligne de plus faible résistance (18) et à partir de la première extrémité (19).

13. Sachet (1) selon la revendication 12, caractérisé en ce que la languette de préhension (25) est évasée au moins à proximité de la seconde extrémité (20) de la ligne de plus faible résistance (18).

14. Sachet (1) selon l'une des revendications 1 à 13, caractérisé en ce que, la ligne de plus faible résistance (18) s'étendant le long d'un bord périphérique (7) qui est délimité, au voisinage de la première extrémité (19) par un bord périphérique adjacent (8), la distance entre la première extrémité (19) et ce bord périphérique adjacent (8) est supérieure à la largeur de la marge de solidarisation (4), en projection sur le bord périphérique (7) où s'étend la ligne (18), afin de ménager sur la marge (4) une zone de retenue (24).

15. Sachet (1) selon la revendication 14, caractérisé en ce que la partie en saillie (33) du volume (5) est située entre la seconde extrémité (20) de la ligne de plus faible résistance (18) et un bord périphérique (6) adjacent à un bord périphérique (7) le long duquel la ligne de plus faible résistance (18) s'étend.

16. Sachet (1) selon l'une des revendications 1 à 15, caractérisé en ce que les bords périphériques (6-9) de la marge de solidarisation (4) forment un polygone, de préférence rectangle.

## Claims

1. A sachet (1) comprising at least two flexible, but tearable walls (2, 3) disposed facing each other; a rigid fixing margin (4) securing the two walls (2, 3) to each other, and disposed to define both the outer periphery of the sachet (1) and the outline (10-13) of a central volume (5) designed to contain a substance, e.g. a liquid, a paste, or a powder; and a line (18) of weakness which extends along the fixing margin (4) and which is designed to enable the sachet (1) to be opened by tearing the walls (2, 3); a first end (19) of the line of weakness (18) being situated at a peripheral edge (7) of the fixing margin (4); the line of weakness (18) having, at its second end (20), a tangent (21) which intercepts the outline (10, 13) of the volume (5),
the sachet being characterized in that:
• the line of weakness (18) has a curved portion (27) close to its second end (20); and
• the volume (5) includes, close to the second end (20), a portion (33) projecting into the margin (4) towards one of the peripheral edges (7) along which the line of weakness (18) extends so that the opening (22) formed in the volume (5) by tearing constitutes a spout.

2. A sachet (1) according to claim 1, characterized in that the line of weakness (18) has a curved portion (28) close to its first end (19).

3. A sachet according to claim 1, characterized in that the two flexible walls (2, 3) are separate.

4. A sachet according to claim 1, characterized in that the two flexible walls (2, 3) come from a single sheet (59) of folded flexible material.

5. A sachet (1) according to any one of claims 1 to 4, characterized in that the line of weakness (18) is in the form of a thinning of the thickness of at least one wall (2, 3), a line of stamping, or a removal of material.

6. A sachet (1) according to any one of claims 1 to 5, characterized in that the line of weakness (18) is interrupted between its first and second ends (19, 20) by at least one frangible bridge (23).

7. A sachet (1) according to any one of claims 1 to 6, characterized in that the line of weakness (18) extends along a peripheral edge (7) of the fixing margin (4) having greatest length.

8. A sachet (1) according to any one of claims 1 to 7, characterized in that the line of weakness (18) is substantially rectilinear (26).

9. A sachet (1) according to any one of claims 1 to 8, characterized in that the tangent (21) of the line of weakness (18) at its second end (20), and a tangent (30) to the outline (10-13) of the volume (5) at the point where the outline (10-13) intercepts the tangent (21) of the line of weakness together define an angle (α) lying in the range 45° to 90°, and preferably of the order of 50° to 70°.

10. A sachet (1) according to any one of claims 5 to 9, characterized in that part of the line of weakness (18) is organized to be parallel to the peripheral edge (7) along which it extends.

11. A sachet (1) according to any one of claims 7 to 10, characterized in that at its first and second ends (19, 20) the line of weakness (18) extends respectively towards the peripheral edge (7) of the margin (4) and towards the outline (10-13) of the volume (5), in such a manner as to define a pull tab (25) on the margin (4).

12. A sachet (1) according to claim 11, characterized in that the pull tab (25) flares, at least in part, along the line of weakness (18) going away from the first end (19).

13. A sachet (11) according to claim 12, characterized in that the pull tab (25) is flared, at least in the vicinity of the second end (20) of the line of weakness (18).

14. A sachet (1) according to any one of claims 1 to 13, characterized in that the line of weakness (18) extends along a peripheral edge (7) which is defined in the vicinity of the first end (19) by an adjacent peripheral edge (8), the distance between the first end (19) and said adjacent peripheral edge (8) being greater than the width of the fixing margin (4) when projected on the peripheral edge (7) along which the line (18) extends, so as to leave a retaining zone (24) on the margin (4).

15. A sachet (1) according to claim 14, characterized in that the projecting portion (33) of the volume (5) is situated between the second end (20) of the line of weakness (18) and a peripheral edge (6) adjacent to the peripheral edge (7) along which the line of weakness (18) extends.

16. A sachet (1) according to any one of claims 1 to 15, characterized in that the peripheral edges (6-9) of the fixing margin (4) form a polygon, preferably a rectangle.

## Patentansprüche

1. Beutel (1) mit mindestens zwei flexiblen jedoch zerreißbaren, gegenüberliegenden Wänden (2, 3); einem steifen Verbindungsbereich (4) der beiden Wände (2, 3) eine gegen die andere, um einerseits den externen Umfang (6-9) des Beutels (1) und andererseits die externe Kontur (10-13) eines mittleren Volumens (5) für die Aufnahme eines beispielsweise flüssigen, pastenförmigen oder pulverförmigen Produkts abzugrenzen; und einer Linie (18) von geringerer Widerstandsfähigkeit, die sich am Verbindungsbereich (4) erstreckt und dazu bestimmt ist, das Öffnen des Beutels (1) nach Abreissen der Wände (2, 3) zu ermöglichen; wobei ein erstes Ende (19) der Linie von geringerer Widerstandsfähigkeit (18) an einem periphären Rand (7) des Verbindungsbereichs (4) angeordnet ist; wobei die Linie von geringerer Widerstandsfähigkeit (18) an ihrem zweiten Ende (20) eine Tangente (21) aufweist, die die externe Kontur (10, 13) des Volumens (5) berührt, dadurch gekennzeichnet, daß
- die Linie von geringerer Widerstandsfähigkeit (18) einen einwärts gekrümmten Teil (27) in der Nähe ihres zweiten Endes (20) aufweist;
- das Volumen (5) in der Nähe des zweiten Endes (20) einen hervorspringenden Teil (33) im Bereich (4) und zum periphären Rand (7) hin aufweist, entlang dem sich die Linie von geringerer Widerstandsfähigkeit (18) erstreckt, so daß die durch Abreissen im Volumen (5) entstehende Öffnung (22) einen Auslauf bildet.

2. Beutel (1) nach Anspruch 1, dadurch gekennzeichnet, daß die Linie von geringerer Widerstandsfähigkeit (18) einen einwärts gekrümmten Teil (28) in der Nähe ihres ersten Endes (19) aufweist.

3. Beutel nach Anspruch 1, dadurch gekennzeichnet, daß die beiden flexiblen Wände (2, 3) verschieden sind.

4. Beutel nach Anspruch 1, dadurch gekennzeichnet, daß die beiden flexiblen Wände (2, 3) aus einem gleichen gefalteten Bogen (59) aus flexiblem Material stammen.

5. Beutel (1) nach einem der Ansprüche 1 bis 4, dadurch gekennzeichnet, daß die Linie von geringerer Widerstandsfähigkeit (18) die Form einer Verdünnung der Dicke zumindest einer Wand (2, 3), einer geprägten Linie oder einer Werkstoffabhebung hat.

6. Beutel (1) nach einem der Ansprüche 1 bis 5, dadurch gekennzeichnet, daß die Linie von geringerer Widerstandsfähigkeit (18) zwischen ihrem ersten (19) und zweiten (20) Ende von zumindest einer ausbrechbaren Brücke (23) unterbrochen wird.

7. Beutel (1) nach einem der Ansprüche 1 bis 6, dadurch gekennzeichnet, daß sich die Linie von geringerer Widerstandsfähigkeit (18) entlang einem periphären Rand (7) des Verbindungsbereichs (4) erstreckt, der die größere Länge aufweist.

8. Beutel (1) nach einem der Ansprüche 1 bis 7, dadurch gekennzeichnet, daß die Linie von geringerer Widerstandsfähigkeit (18) im wesentlichen (26) geradlinig ist.

9. Beutel (1) nach einem der Ansprüche 1 bis 8, dadurch gekennzeichnet, daß die Tangente (21) der Linie von geringerer Widerstandsfähigkeit (18) am zweiten Ende (20) und eine Tangente (30) der externen Kontur (10-13) des Volumens (5) am Berührungspunkt dieser Kontur (10-13) und der Tangente (21) der Berührungslinie einen Winkel (α) zwischen 45° und 90° definieren und vorzugsweise zwischen 50° und 70°.

10. Beutel (1) nach einem der Ansprüche 5 bis 9, dadurch gekennzeichnet, daß die Linie von geringerer Widerstandsfähigkeit (18) teilweise parallel zum periphären Rand (7) angeordnet ist, entlang dem sie sich erstreckt.

11. Beutel (1) nach einem der Ansprüche 7 bis 10, dadurch gekennzeichnet, daß die Linie von geringerer Widerstandsfähigkeit (18) jeweils an ihrem ersten (19) und an ihrem zweiten (20) Ende zum periphären Rand (7) des Bereichs (4) hin und zu einer externen Kontur (10-13) des Volumens (5) hin gerichtet ist, um eine Greiflasche (25) am Bereich (4) zu definieren.

12. Beutel (1) nach Anspruch 11, dadurch gekennzeichnet, daß die Greiflasche (25) zumindest teilweise nach der Linie von geringerer Widerstandsfähigkeit (18) und ab dem ersten Ende (19) konisch erweitert ist.

13. Beutel (1) nach Anspruch 12, dadurch gekennzeichnet, daß die Greiflasche (25) zumindest in der Nähe des zweiten Endes (20) der Linie von geringerer Widerstandsfähigkeit (18) konisch erweitert ist.

14. Beutel (1) nach einem der Ansprüche 1 bis 13, dadurch gekennzeichnet, daß, während sich die Linie von geringerer Widerstandsfähigkeit (18) entlang einem periphären Rand (7) erstreckt, der in der Nähe des ersten Endes (19) von einem angrenzenden periphären Rand (8) begrenzt wird, der Abstand zwischen dem ersten Ende (19) und diesem periphären angrenzenden Rand (8) größer ist als die Breite des Verbindungsbereichs (4), projiziert auf den periphären Rand (7), wo sich die Linie (18) erstreckt, um am Bereich (4) eine Rückhaltzone (24) zu bilden.

15. Beutel (1) nach Anspruch 14, dadurch gekennzeichnet, daß sich der hervorspringende Teil (33) des Volumens (5) zwischen dem zweiten Ende (20) der Linie von geringerer Widerstandsfähigkeit (18) und einem periphären Rand (6), der an einem periphären Rand (7) angrenzt, entlang dem sich die Linie von geringerer Widerstandsfähigkeit (18) erstreckt, befindet.

16. Beutel (1) nach einem der Ansprüche 1 bis 15, dadurch gekennzeichnet, daß die periphären Ränder (6-9) des Verbindungsbereichs (4) ein vorzugsweise rechteckiges Polygon bilden.
